# EUROPÄISCHE PATENTSCHRIFT

(11) **EP 0 176 904 B1**
(45) Veröffentlichungstag und Bekanntmachung des Hinweises auf die Patenterteilung: **27.03.1991**
(21) Anmeldenummer: 85111999.0
(22) Anmeldetag: 21.09.1985
(51) Int. Cl.: B65D 21/02, B65D 43/06

(54) **Stapelbehälter**
Stackable container
Conteneur empilable

(30) Priorität: 04.10.1984 DE 3436399
(43) Veröffentlichungstag der Anmeldung: 09.04.1986
(73) Patentinhaber: Kliko Entsorgungssysteme GmbH, W-4836 Herzebrock (DE)
(72) Erfinder: Achterberg, Willem Jan, NL-3902 SB Veenendaal (NL); Van Cosburgh, Pieter, NL-1871 AJ Schoorl (NL); Häfner, Walter, W-4817 Leopoldshöhe (DE); Häfner, Manfred, W-4817 Leopoldshöhe (DE)
(74) Vertreter: Stracke, Alexander, Dipl.-Ing.

(56) Entgegenhaltungen:
- GB-A- 2 035 277
- US-A- 3 384 265

## Beschreibung

Die vorliegende Erfindung bezieht sich auf einen Behältersatz, bestehend aus mehreren, sich zur Öffnung hin konisch erweiternden Stapelbehältern gleicher Konizität und aus Deckeln zum Verschließen der für alle Stapelbehälter gleichen Öffnung, wobei die Deckel an den Oberseiten wenigstens zwei konzentrisch und im Abstand zueinander sowie konzentrisch zum Rand verlaufende Stege aufweisen.

Aus der US-PS 3 384 265 ist ein stapelbarer Behälter bekannt, der durch einen aufgestülpten Deckel verschlossen ist, der zwei nach oben gerichtete, konzentrisch zueinander und konzentrisch zum Rand verlaufende Stege aufweist. Die äußeren Stege umgreifen den äußeren unteren Rand eines auf den Deckel gestellten Behälters. Durch die Gestaltung des Deckels ist es zwar möglich, mehrere Behälter standsicher zu stapeln, jedoch nur dann, wenn alle Behälter gleich hoch sind. In der Praxis, insbesondere in Krankenhäusern, ist es jedoch so, daß Behälter unterschiedlicher Höhe, jedoch gleicher Konizität verwendet werden. Während der Zwischenlagerung im Krankenhaus und im Zuge der Entsorgung werden dann die Stapel aus Behältern unterschiedlicher Höhe gebildet. Eine Stapelung von Behältern unterschiedlicher Höhe ist aus der vorveröffentlichten Druckschrift nicht zu entnehmen, da der mittige Handgriff des Deckels die Benutzung der inneren Stege unmöglich macht.

Der vorliegenden Erfindung liegt die Aufgabe zugrunde, einen Behältersatz der eingangs genannten Art in konstruktiv einfacher Weise so zu gestalten, daß die unterschiedlich hohen Behälter der gleichen Konizität und der gleichen Öffnungsweite mit sich daraus ergebender unterschiedlicher Bodenfläche standfest gestapelt werden können.

Zur Lösung der gestellten Aufgabe ist erfindungsgemäß vorgesehen, daß die Bauhöhen der Stapelbehälter in bestimmter Abstufung unterschiedlich sind und daß die Abstände der Innenflächen der Stege des Deckels so ausgelegt sind, daß bei wahlweiser Stapelung der Stapelbehälter die Unterkanten der auf die Deckel aufgestellten Stapelbehälter von den Stegen umgriffen sind. Die Deckel der Stapelbehälter des erfindungsgemäßen Behältersatzes weisen eine solche Anzahl von Stegen auf, wie Behälter unterschiedlicher Höhe anfallen. Jeder Behältergröße ist ein bestimmter Steg zugeordnet. Vorteilhaft ist, daß für alle Behälter die gleichen Deckel verwendet werden können.

Gemäß einem bevorzugten Ausführungsbeispiel ist vorgesehen, daß die Stege eine unterschiedliche Höhe aufweisen und durch eine horizontal angeordnete Zwischenwand miteinander verbunden sind, da dann auch bei mehreren Stegen sichergestellt ist, daß die übereinandergestellten Behälter mit ihren Seitenwänden auf der horizontal liegenden Zwischenwand stehen. In der Praxis werden derartige Behälter meistens als Fässer bezeichnet und im Querschnitt kreisförmig gehalten. Es sind jedoch auch quadratische, rechteckige oder mehreckige Querschnitte denkbar. Für eine derartige Ausführung ist es besonders vorteilhaft, wenn die Stege und der äußere Rand des Deckels, in der Projektion gesehen, konzentrische Kreise bilden. Da üblicherweise Behälter in zwei verschiedenen Größen angeboten werden, ist eine bevorzugte Ausführungsform des Deckels so gestaltet, daß zwei parallel und im Abstand zum Rand verlaufende Stege vorgesehen sind.

Weitere Merkmale einer vorteilhaften Ausgestaltung der vorliegenden Erfindung sind Gegenstand von weiteren Unteransprüchen und ergeben sich aus der nachfolgenden Beschreibung. Es zeigen:
- Fig. 1: eine Teilansicht eines aus mehreren übereinander gestellten Behältern gebildeten Stapels,
- Fig. 2: zwei aufeinander gestellte Behälter im Teilschnitt,
- Fig. 3: ein der Fig. 2 entsprechender Teilschnitt, jedoch für eine kleinere Behältergröße,
- Fig. 4: zwei übereinanderliegende Deckel des erfindungsgemäßen Behälters in Schnittdarstellung und
- Fig. 5: einen Teilausschnitt der Fig. 2 in vergrößerter Darstellung, die Festlegung des Deckels am oberen Behälterrand zeigend.

Bei dem in der Fig. 1 als Teilansicht dargestellten Stapel sind mehrere gefüllte Behälter übereinander gestellt, wobei aus Darstellungsgründen nur zwei Behälter 1,2 in einer Gesamtansicht dargestellt sind. Die Höhe des Behälters 1 ist doppelt so groß wie die des Behälters 2, so daß auch das Fassungsvermögen des Behälters 1 doppelt oder annähernd doppelt so groß ist. Jeder Behälter ist durch einen Deckel 3 verschlossen. Bei den dargestellten Behältern handelt es sich um solche mit einem kreisförmigen Querschnitt. Wie die Figur zeigt, sind die Deckel 3 und die dadurch verschlossenen Öffnungen jedes Behälters 1,2 abmessungsgleich. Außerdem ist die Konizität der Seitenwände gleich, so daß der Boden des Behälters 1 im Durchmesser kleiner ist als der des Behälters 2. Aus den Fig. 2 und 3 ist die Abstützung des im Stapel jeweils oberen Behälters 1 bzw. 2 erkennbar. Die Fig. 2 zeigt dabei die Abstützung des in der Bauhöhe kleineren Behälters 2 und die Fig. 3 die des größeren Behälters 1. Der Deckel 3 ist mit zwei im Abstand und parallel zueinander angeordneten Stegen 4,5 versehen. Die Stege 4,5 verlaufen parallel zum äußeren Deckelrand, wobei der Abstand des äußeren Steges 4 zum Rand etwa genauso groß ist wie der Abstand zum inneren Steg 5. Die Stege 4,5 sind durch eine horizontal liegende Zwischenwand 6 miteinander verbunden, die etwa, bezogen auf die Höhe des Steges 5 mittig angeordnet ist. Die Behälter 1,2 sind mit einer ringförmigen Standfläche versehen, die unterhalb der Seitenwände 7 liegt. Der Boden 8 jedes Behälters springt gegenüber der Standfläche in Richtung zum Deckel 3 bzw. zur Öffnung zurück. Wie ein Vergleich der Fig. 2 und 3 zeigt, wird der in seiner Bauhöhe kleiner gehaltene Behälter 2 von dem außenliegenden Steg 4 umgriffen, während der Behälter 1 mit größerer Bauhöhe vom Steg 5 umgriffen wird. Der Abstand der Innenflächen der Stege 4,5 ist eine Funktion der Höhe des Behälters. Wie ferner aus den Figuren erkennbar, ist durch den Höhenversatz des oberen Randes der Stege 4,5 gewährleistet, daß die Behäl terwandungen 7 entweder auf der horizontalen Zwischenwand 6 oder auf den tiefer gelegenen Deckelteilen abgestützt werden. Dadurch entstehen im Boden 8 durch das Gewicht des Behälters hervorgerufene Zonen erhöhter Belastung.

Wie insbesondere die Fig. 4 zeigt, ist der innerhalb des Steges 5 liegende Bereich höhenversetzt ausgebildet, dergestalt, daß der mittlere Bereich tiefer liegt als der an den Steg 5 angrenzende Bereich. Der Übergang zwischen diesen beiden Teilen wird eine Schrägfläche. Im mittleren Bereich ist ein Handgriff 9 vorgesehen, dessen Oberkante in Höhe oder etwa in Höhe des Steges 5 liegt. Durch eine derartige Gestaltung wird die Bauhöhe des Deckels trotz des Handgriffes 9 relativ gering gehalten und außerdem ist der Platzbedarf für die gestapelten Deckel gering. Zur Verhinderung des seitlichen Verschiebens der Deckel ist der Deckelrand an seiner unteren, im aufgestülpten Zustand dem Boden 8 zugewandt liegenden Seite gegenüber dem oberen Rand vorstehend ausgebildet, wobei das freie Ende nach innen zur Bildung einer Rastnase 10 abgewinkelt ist. Bei gestapelten Deckeln 3 umschließt diese Rastnase 10 den oberen Deckelrand. Wie ferner aus der Fig. 4 erkennbar, ist der obere Deckelrand zur Bildung einer Rastausnehmung, im Querschnitt gesehen, U-förmig ausgebildet, in der Weise, daß die Rastausnehmung bei aufgestülptem Deckel in Richtung zum Boden 8 des Behälters 1 bzw. 2 offen ist. Die die Rastausnehmung 11 begrenzenden Seitenwände sind noch mit nach innen vorstehenden, vorzugsweise abgerundeten bzw. dreieckförmigen und umlaufenden Raststegen 12 versehen, wie besonders aus den Fig. 2 und 3 und 5 erkennbar. Diese Raststege 12 bzw. 20 können sich an beiden SEiten der Rastausnehmung 11 bzw. des Steges 13 gegenüberliegen oder aber auf beiden Seiten gegeneinander asymmetrisch versetzt sein. Wie ferner aus diesen Figuren erkennbar, ist der obere Rand jedes Behälters 1,2 nach außen gegenüber der Seitenwand 7 vorstehend ausgebildet. Dieser Rand ist, ebenfalls im Querschnitt gesehen, Y-förmig ausgebildet, wobei jedoch der vertikale Steg 13 die obere Begrenzung bildet und der innenliegende, schräg verlaufende Schenkel 14 in Verlängerung der Seitenwand 7 liegt und der äußere ebenfalls schrägverlaufende Schenkel 15 einen Rastschenkel bildet, der von der Rastnase 10 des Deckels 3 hintergriffen wird. Durch eine derartige Ausgestaltung des Deckels 3 und des Behälters 1 bzw. 2 läßt sich nicht nur der jeweilige Deckel in besonders einfacher Weise an den Behälter anbringen, sondern es wird eine feste Verbindung zwischen Behälter und Deckel erreicht, die nur durch einen den Deckel oder Behälter zerstörenden Eingriff gelöst werden kann. Dies ist unbedingt notwendig, damit die Standsicherheit des aus mehreren Behältern gebildeten Stapels nicht gefährdet wird. Dies ist weiterhin notwendig, um z.B. infektiöse oder pathologische Krankenhausabfälle gas- und wasserdicht verpacken und transportieren zu können. Diese Art der Verbindung ist besonders bei Behältern und Deckeln aus Kunststoff vorteilhaft, aufgrund des form- und materialfedernden Verhaltens dieser Werkstoffe.

Wie aus der Fig. 2 erkennbar, ist der Deckel im äußeren Bereich zur Erhöhung der Stabilität verrippt. So sind zwischen dem äußeren Deckelrand und dem außenliegenden Steg 4 Versteifungsrippen 16 und unterhalb der horizontal verlaufenden Zwischenwand 6 Verstärkungsrippen 17 vorgesehen. Ferner sind außenseitig am Deckelrand noch Stapelrippen 18 angeformt. Diese Stapelrippen 18 haben gleichzeitig die Aufgabe, die Aufbiegung des äußeren Schenkels,der den Deckelrand bildet, bei Belastung zu verhindern.

Durch die oben geschilderte Konstruktion des Deckels mit den Stegen 4 und 5 sowie den Versteifungsrippen 16 und 17 wird bewirkt, daß beim Transport des verschlossenen Behälters am Griff 9 die Verriegelung durch die umlaufende Rastnase 10 des Deckels 3 mit den Behältern 1,2 verstärkt wird.

Wie ferner aus den Fig. 2 und 3 erkennbar, ist unterhalb der innenliegenden, die Rastausnehmung 11 begrenzenden Wandung des Deckels 3 eine umlaufende Dichtlippe 19 vorgesehen, die an der Innenseite des Schenkels 14 des oberen Behälterrandes anliegt. Sofern es sich um flüssiges Füllgut handelt, ist dadurch ein Ausfließen verhindert. Die ABdichtung kann noch zusätzlich verbessert werden, wenn an den Außen seiten des vertikalen Steges 13 des oberen Behälterrandes beidseitig vorstehende Wülste 20 angeordnet sind, wie in der Fig. 5 genauer dargestellt. Die Raststege 12 der Rastausnehmung 11 hintergreifen diese Wülste. Weiterhin ist es noch besonders vorteilhaft, wenn zwischen dem Grund der Rastausnehmung 11 und der oberen Seite des vertikalen Steges ein Dichtring 21 liegt. Durch die in der Fig. dargestellte Gestaltung der Verbindung des Deckels 3 mit dem oberen Rand des Behälters 1 bzw. 2 ist nicht nur sichergestellt, daß der Deckel 3 fest auf den Behälterand aufgesetzt ist, sondern daß auch eine absolute Dichtigkeit erzielt wird.

## Patentansprüche

1. Behältersatz, bestehend aus mehreren, sich zur Öffnung hin konisch erweiternden Stapelbehältern gleicher Konizität und aus Deckeln zum Verschließen der für alle Stapelbehälter gleichen Öffnung, wobei die Deckel an den Oberseiten wenigstens zwei konzentrisch und im Abstand zueinander sowie konzentrisch zum Rand verlaufende Stege aufweisen, **dadurch gekenn****zeichnet,**daß die Bauhöhen der Stapelbehälter (1, 2) in bestimmter Abstufung unterschiedlich sind und daß die Abstände der Innenflächen der Stege (4, 5) des Deckels (3) so ausgelegt sind, daß bei wahlweiser Stapelung der Stapelbehälter (1, 2) die Unterkanten der auf die Deckel (3) aufgestellten Stapelbehälter (1, 2) von den Stegen (4, 5) umgriffen sind.

2. Behältersatz nach Anspruch 1, dadurch gekennzeichnet, daß die Stege (4, 5) eine unterschiedliche Höhe aufweisen und durch eine horizontal angeordnete Zwischenwand (6) miteinander verbunden sind.

3. Behältersatz nach Anspruch 2, dadurch gekennzeichnet, daß die Höhe der einzelnen Stege zum äußeren Rand des Deckels (3) hin zunimmt.

4. Behältersatz nach Anspruch 2 oder 3, dadurch gekennzeichnet, daß die horizontal angeordnete Zwischenwand (6) in Höhe oder annähernd in Höhe der Mitte des innen liegenden Steges (5) liegt.

5. Behältersatz nach Anspruch 1, dadurch gekennzeichnet, daß die Stege (4, 5) gegen die Vertikale um einen der Konizität der Behälter (1, 2) entsprechenden Winkel geneigt sind.

6. Behältersatz nach Anspruch 1, bei dem die Stapelbehälter im Querschnitt kreisförmig oder eckig ausgebildet sind, dadurch gekennzeichnet, daß die Stege (4, 5) und der äußere Rand des Deckels (3), in der Projektion gesehen, je nach Konstruktion konzentrische Kreise oder eckige, parallel zueinander verlaufende Linien bilden.

7. Behältersatz nach einem der vorhergehenden Ansprüche 1 - 6, dadurch gekennzeichnet, daß zwei im Abstand zum Rand und parallel zueinander verlaufende Stege (4, 5) vorgesehen sind.

8. Behältersatz nach Anspruch 1, dadurch gekennzeichnet, daß der Deckel (3) einen im mittleren Bereich liegenden Handgriff (9) aufweist, dessen Oberkante in Höhe oder annähernd in Höhe des oberen Randes der Stege (4, 5) liegt.

9. Behältersatz nach einem oder mehreren der vorhergehenden Ansprüche, dadurch gekennzeichnet, daß der äußere Rand des Deckels (3) zur Bildung einer in Richtung zum Boden (8) hin offen ausgebildeten Rastausnehmung (11) U-förmig ausgebildet ist und einen ebenfalls in Richtung zum Boden (8) verlaufenden, nach außen vorstehenden Schenkel aufweist, dessen freies Ende mit einer Rastnase (10) versehen ist, die den äußeren Rand des Behälters (1) hintergreift.

10. Behältersatz nach Anspruch 9, dadurch gekennzeichnet, daß die die Rastausnehmung (11) begrenzenden Wandungen mit zwei oder mehreren, einander gegenüberliegenden und umlaufenden Raststegen (12) versehen sind.

11. Behältersatz nach Anspruch 9 oder 10, dadurch gekennzeichnet, daß der obere Rand jedes Stapelbehälters als umgekehrtes Y ausgebildet ist, dessen vertikaler Steg (13) den oberen Rand des Behälters (1 bzw. 2) bildet, während ein schräg verlaufender Schenkel (14) in der Verlängerung der jeweiligen Behälterseitenwand (7) liegt und der andere schräg verlaufende Schenkel (15) annähernd parallel zum die Rastnase (10) aufweisenden Schenkel des Deckels (3) verläuft.

12. Behältersatz nach einem der vorhergehenden Ansprüche, dadurch gekennzeichnet, daß der Deckel (3) und der Stapelbehälter (1 bzw. 2) jeweils als einstückiges Kunststoffteil ausgebildet ist.

13. Behältersatz nach einem oder mehreren der vorhergehenden Ansprüche, dadurch gekennzeichnet, daß zwischen dem äußeren Steg (4) des Deckels (3) und seinem Rand Versteifungsrippen (16) vorgesehen sind.

14. Behältersatz nach einem oder mehreren der vorhergehenden Ansprüche, dadurch gekennzeichnet, daß zwischen den Stegen (4, 5) des Deckels (3) an der Unterseite der Zwischenwand (6) Verstärkungsrippen (17) vorgesehen sind.

15. Behältersatz nach einem der vorhergehenden Ansprüche, dadurch gekennzeichnet, daß der außen liegende Rand des Deckels (3) Stapelrippen (18) aufweist.

16. Behältersatz nach einem der Ansprüche 9 - 15, dadurch gekennzeichnet, daß der Deckel (3) mit einer umlaufenden, im Bereich unterhalb der Rastausnehmung (11) angeordneten, an der Innenseite des inneren Schenkels (14) des oberen Randes des Behälters (1 bzw. 2) anliegenden Dichtlippe (19) versehen ist.

17. Behältersatz nach einem der Ansprüche 9 - 16, dadurch gekennzeichnet, daß in der U-förmigen Rastausnehmung (11) des Deckels (3) ein Dichtring (21) vorgesehen ist.

18. Stapelbehälter nach einem der vorhergehenden Ansprüche, dadurch gekennzeichnet, daß der vertikale Steg (13) des oberen Behälterrandes beidseitig mit mindestens einer umlaufenden Wulst (20) versehen ist, die von den Raststegen (12) der Rastausnehmung (11) des Deckels (3) hintergriffen ist.

## Claims

1. A container set comprising a plurality of stacking containers of the same conicity which enlarge in a conical configuration towards the opening, and lids for closing the opening which is the same for all stacking containers, wherein the lids are provided at the top sides with at least two web portions which extend concentrically and at a spacing relative to each other and concentrically with respect to the edge, characterised in that the structural heights of the stacking containers (1, 2) differ in a given progression and that the spacings of the inside surfaces of the web portions (4, 5) of the lid (3) are such that with selective stacking of the stacking containers (1, 2) the lower edges of the stacking containers (1, 2) which are fitted on to the lids (3) are embraced by the web portions (4, 5).

2. A container set according to claim 1 characterised in that the web portions (4, 5) are of different heights and are connected together by a horizontally disposed intermediate wall (6).

3. A container set according to claim 2 characterised in that the height of the individual web portions increases towards the outer edge of the lid (3).

4. A container set according to claim 2 or claim 3 characterised in that the horizontally arranged intermediate wall (6) is disposed at the level or approximately at the level of the middle of the inward web portion (5).

5. A container set according to claim 1 characterised in that the web portions (4, 5) are inclined relative to the vertical by an angle corresponding to the conicity of the containers (1, 2).

6. A container set according to claim 1 wherein the stacking containers are of a circular or angular configuration in cross-section characterised in that the web portions (4, 5) and the outer edge of the lid (3), as viewed in projection, depending on the respective configuration, form concentric circles or angular mutually parallel lines.

7. A container set according to one of preceding claims 1 to 6 characterised in that there are provided two web portions (4, 5) which extend at a spacing relative to the edge and parallel to each other.

8. A container set according to claim 1 characterised in that the lid (3) has a handle (9) which is disposed in the middle region and the upper edge of which is disposed at the level or approximately at the level of the upper edge of the web portions (4, 5).

9. A container set according to one or more of the preceding claims characterised in that the outer edge of the lid (3) is of a U-shape configuration to form a retaining recess (11) of an open configuration towards the bottom (8), and has an outwardly projecting limb which also extends in a direction towards the bottom (8) and the free end of which is provided with a retaining projection (10) which engages behind the outer edge of the container (1).

10. A container set according to claim 9 characterised in that the walls delimiting the retaining recess (11) are provided with two or more mutually oppositely disposed circumferentially extending retaining web portions (12).

11. A container set according to claim 9 or claim 10 characterised in that the upper edge of each stacking container is in the form of an inverted Y, the vertical leg (13) of which forms the upper edge of the container (1 or 2) while an inclinedly extending limb (14) is positioned to extend the respective container side wall (7) and the other inclinedly extending limb (15) extends approximately parallel to the limb of the lid (3) which has the retaining projection (10).

12. A container set according to one of the preceding claims characterised in that the lid (3) and the stacking container (1 or 2) is respectively in the form of a one-piece plastics member.

13. A container set according to one or more of the preceding claims characterised in that stiffening ribs (16) are provided between the outer web portion (4) of the lid (3) and its edge.

14. A container set according to one or more of the preceding claims characterised in that reinforcing ribs (17) are provided between the web portions (4, 5) of the lid (3) at the underside of the intermediate wall (6).

15. A container set according to one of the preceding claims characterised in that the outwardly disposed edge of the lid (3) has stacking ribs (18).

16. A container set according to one of claims 9 to 15 characterised in that the lid (3) is provided with a circumferentially extending sealing lip (19) which is arranged in the region beneath the retaining recess (11) and which bears against the inward side of the inner limb (14) of the upper edge of the container (1 or 2).

17. A container set according to one of claims 9 to 16 characterised in that a sealing ring (21) is provided in the U-shaped retaining recess (11) of the lid (3).

18. A stacking container according to one of the preceding claims characterised in that the vertical leg (13) of the upper edge of the container is provided on both sides with at least one circumferentially extending bead (20), the retaining webs (12) of the retaining recess (11) of the lid (3) engaging behind the bead.

## Revendications

1. Ensemble de conteneurs, constitué de plusieurs conteneurs empilables s'élargissant coniquement vers l'ouverture, de même conicité, ainsi que de couvercles pour la fermeture de l'ouverture, semblables pour tous les conteneurs empilables, les couvercles présentant, sur leur face supérieure, au moins deux cloisons concentriques et espacées, s'étendant concentriquement au bord, caractérisé en ce que les hauteurs de construction des conteneurs empilables (1, 2) sont différentes, suivant un échelonnement détermine, et en ce que les écartements des surfaces intérieures des cloisons (4, 5) du couvercle (3) sont tels qu'en cas d'empilage au choix des conteneurs empilables (1, 2), les bords inférieurs des conteneurs empilables (1, 2), placés sur les couvercles, soient entourés par les cloisons (4, 5).

2. Ensemble de conteneurs selon la revendication 1, caractérisé en ce que les cloisons (4, 5) présentent une hauteur différente et sont assemblées entre elles par une paroi intermédiaire (6) horizontale.

3. Ensemble de conteneurs selon la revendication 2, caractérisé en ce que la hauteur des différentes cloisons diminue vers le bord extérieur du couvercle (3).

4. Ensemble de conteneurs selon la revendication 2 ou 3, caractérisé en ce que la paroi intermédiaire (6) horizontale se situe à la hauteur ou à peu près à la hauteur du milieu de la cloison (5) située à l'intérieur.

5. Ensemble de conteneurs selon la revendication 1, caractérisé en ce que les cloisons (4, 5) sont inclinées par rapport à la verticale, d'un angle correspondant à la conicité des conteneurs (1, 2).

6. Ensemble de conteneurs selon la revendication 1, dans lequel les conteneurs empilables ont une section transversale circulaire ou polygonale, caractérisé en ce que les cloisons (4, 5) et le bord extérieur du couvercle (3) vus en projection forment, suivant la construction, des cercles concentriques ou des lignes polygonales, parallèles entre elles.

7. Ensemble de conteneurs selon l'une des revendications 1 à 6, caractérisé en ce qu'il est prevu deux cloisons (4, 5) espacées du bord et parallèles entre elles.

8. Ensemble de conteneurs selon la revendication 1, caractérisé en ce que le couvercle (3) présente une poignée (9), située dans la région centrale, dont le bord supérieur se situe à la hauteur ou à peu près à la hauteur du bord supérieur des cloisons (4, 5).

9. Ensemble de conteneurs selon une ou plusieurs des revendications précédentes, caractérisé en ce que le bord extérieur du couvercle (3) est en forme de U, pour former un évidement d'encliquetage (11), ouvert en direction du fond (8) et présente une branche, s'étendant aussi en direction du fond (8), faisant saillie vers l'extérieur, dont l'extrémité libre est pourvue d'un nez d'arrêt (10) qui passe derrière le bord extérieur du conteneur (1).

10. Ensemble de conteneurs selon la revendication 9, caractérisé en ce que les parois délimitant l'évidement d'encliquetage (11) sont pourvues de deux nervures d'arrêt (12), ou plus, continues et se faisant face l'une l'autre.

11. Ensemble de conteneurs selon la revendication 9 ou l0, caractérisé en ce que le bord supérieur de chaque conteneur empilable est un Y renversé dont la branche verticale (13) forme le bord supérieur du conteneur (1 ou 2), tandis qu'une branche (14) oblique se situe dans le prolongement de la paroi latérale (7) concernée du conteneur et l'autre branche oblique (15) s'étend à peu près parallèlement au côté du couvercle (3) présentant le nez d'arrêt (10).

12. Ensemble de conteneurs selon l'une des revendications précédentes, caractérisé en ce que le couvercle (3) et le conteneur empilable (1 ou 2) sont des éléments en matière plastique réalisés chacun d'une seule pièce.

13. Ensemble de conteneurs selon une ou plusieurs des revendications précédentes, caractérisé en ce qu'il est prévu des raidisseurs (16), entre la cloison extérieure (4) du couvercle (3) et son bord.

14. Ensemble de conteneurs selon une ou plusieurs des revendications précédentes, caractérisé en ce qu'il est prévu des nervures de renfort (17), entre les cloisons (4, 5) du couvercle (3), sur la face intérieure de la paroi intermédiaire (6).

15. Ensemble de conteneurs selon l'une des revendications précédentes, caractérisé en ce que le bord extérieur du couvercle (3) présente des nervures d'empilage (18).

16. Ensemble de conteneurs selon l'une des revendications 9 à 15, caractérisé en ce que le couvercle (3) est pourvu d'une lèvre d'étanchéité continue, placée dans la région située au-dessous de l'évidement d'encliquetage (11), s'appliquant contre la face intérieure de la branche intérieure (14) du bord supérieur du conteneur (1 ou 2).

17. Ensemble de conteneurs selon l'une des revendications 9 à 16, caractérisé en ce qu'il est prévu une bague d'étanchéité (21) dans l'évidement d'encliquetage (11) en U du couvercle (3).

18. Ensemble de conteneurs selon l'une des revendications précédentes, caractérisé en ce que la branche (13) du bord supérieur du conteneur est pourvue, des deux côtés, d'au moins un bourrelet (20) continu derrière lequel passent les nervures d'arrêt (12) de l'évidement d'encliquetage (11) du couvercle (3).
